# FASCICULE DE BREVET EUROPEEN

(11) **EP 0 298 263 B1**
(45) Date de publication et mention de la délivrance du brevet: **27.05.1992**
(21) Numéro de dépôt: 88109118.5
(22) Date de dépôt: 08.06.1988
(51) Int. Cl.: B25H 1/06

(54) **Une pair de chevalets pliables**
Ein Paar zusammenlegbarer Stützböcke
A pair of foldable trestles

(30) Priorité: 06.07.1987 FR 8709601
(43) Date de publication de la demande: 11.01.1989
(73) Titulaire: M.A.C.C. BATIMENT, F-86140 Chatellerault (FR)
(72) Inventeur: Mérigot, Jean-Paul, F-86104 Chatellerault Cédex (FR)

(56) Documents cités:
- CH-A- 151 740
- CH-A- 421 862
- US-A- 1 935 871
- US-A- 2 639 197
- US-A- 2 755 144
- US-A- 4 046 221
- US-A- 4 489 808
- US-A- 4 640 386

## Description

La présente invention concerne une paire de chevalets pliables du type équipé de deux double-compas conjugués qui sont disposés en Té.

Il existe différents modèles de chevalets destinés à supporter un plan de travail, ou un objet à ouvrager.

Ces chevalets sonts constitués d'une traverse avec des pieds fixes rabattables, repliables ou démontables, afin d'en faciliter le transport dans un véhicule.

On connaît plusieurs modèles de réalisation de ce type de matériel, faisant l'objet des brevets désignés ci-après :
Brevet Français n° 1.246304 décrivant un tréteau métallique à pieds escamotables et à ouverture automatique sous l'action d'un ressort.
Brevet Français n° 2.487722 décrivant un tréteau pliant composé de deux tubes coudés, articulés autour d'un axe et se bloquant entre eux simultanément avec l'ouverture.
Brevet français n° 2.291329 décrivant un tréteau constitué d'un cadre vertical sur lequel sont articulées des contrefiches faisant office de pieds, maintenues en écartement par des biellettes elles-mêmes articulées.
Brevet Français n°2.220661 décrit un tréteau dont les pieds sont repliables extérieurement le long de la traverse.
Brevet Français n°2.418062 décrivant un tréteau démontable en éléments séparés.
Brevet Français n° 2.395112, décrivant un tréteau non repliable équipé de roulettes et pouvant recevoir un bac.
Brevet n° 2.404722, addition au brevet n° 73.09643 décrivant un tréteau dont les pieds sont démontables et peuvent être emboités dans des boitiers solidaires de la traverse.
Brevet Français n° 1.504664 décrit un tréteau télescopiques à griffe.
Brevet Français n° 2.454877 décrit un tréteau dont les pieds articulés viennent coincer une traverse.
Brevet US n° 84/03347, décrit un chevalet de travail dont les pieds sont démontables et maintenus par des sangles lors du transport.
Brevet Français n° 2.389351, décrit un chevalet pliant constitué de cadres tubulaires articulés entre eux.
Brevet Français n° 2.515242 décrit une charnière pour tréteau constitué de deux cadres articulés.
Brevet Français n° 2.478782 décrit un tréteau métallique démontable.
Brevet Français n°2.439931 décrit un tréteau dont les pieds sont rabattables.
Brevet Français n° 2.221033 décrit une charnière de sécurité pour tréteau pliant.

On connaît également d'après le brevet US-A-1 935 871 un tréteau pliable dont le déploiement des pieds est obtenu par des compas reliés entre eux par des biellettes, elles-mêmes reprises en fixation sur la traverse horizontale du tréteau.

La présente invention a pour but d'apporter des perfectionnements à ces différents modèles de chevalets, de façon à faciliter leur rangement et leur transport, à simplifier leur déploiement lors de la mise en place pour utilisation et d'augmenter leur rigidité et stabilité dans cette position de travail.

La première amélioration obtenue réside dans le fait que les pieds se replient à l'intérieur de la traverse en forme de U et, par conséquent, s'effacent complètement réalisant ainsi un produit compact.

Cette amélioration est obtenue grâce à des pieds articulés sur un axe et reliés à une traverse par la conjugaison de deux compas disposés en Té. Les pieds se replient cote à cote à l'intérieur de la traverse en forme de U, opération facilitée par la position axiale des compas par rapport à la traverse et par la conception de leur mode de repliage.

La deuxième amélioration concerne le déploiement des pieds dont l'exécution est simple et rapide grâce aux compas conjugués. En effet, une action de blocage exercée sur la partie de compas faisant office de jambe de force permet d'assurer simultanément l'écartement transversal et le blocage en position des pieds articulés.

Une autre amélioration concerne l'augmentation de rigidité et de stabilité des pieds en position déployée, ceci grâce à un axe tenant lieu de butée, limitant ainsi l'ouverture des pieds et s'opposant à la poussée exercée par la partie du compas faisant office de jambe de force.

Le transport et le rangement sont facilités par une quatrième amélioration qui permet de solidariser face à face la paire de chevalets, solidarisation obtenue au moyen d'un ressort venant s'enclencher, du fait de son élasticité, autour d'une épingle.

La paire de chevalets ainsi jumelée peut se ranger aisément, l'ensemble prenant une forme de tube de section rectangulaire. Le transport manuel se fait alors très facilement grâce à une poignée solidaire d'une aile de profilé U constituant la traverse d'un des chevalets.

L'invention est exposée ci-après plus en détail à l'aide de dessins représentant seulement un mode d'exécution.

La figure 1 représente, en perspective, un chevalet déplié en position d'utilisation, composé d'une traverse 1 sur laquelle sont articulés autour d'un axe 4, des pieds 2 et 6.

L'écartement et la rigidité des pieds sont obtenus au moyen d'un double compas dont nous distinguons les deux parties 3 et 8 faisant fonction de genouillères de blocage.

La figure 2 représente, en perspective, le chevalet en position repliée avec les pieds 2 et 6 totalement escamotés à l'intérieur du profil U constituant la traverse 1.

La figure 3 représente, en perspective, une paire de chevalets jumelés par clipsage, l'ensemble constituant alors un produit de forme tubulaire dont la manutention est facilitée par la poignée de préhension 15.

La figure 4 et la figure 5 représentent l'assemblage des pieds 6 de la traverse 1 et du double compas 3 et 8.

Une extrémité est articulée sur la traverse 1 autour d'un axe 16. Ce point d'articulation est situé dans l'axe de symétrie de la traverse 1.

L'autre extrémité de la même partie 8 du compas est articulée sur un axe 17 porté par une équerre 7, elle-même articulée sur la partie 3 du compas autour de l'axe 18.

Suivant figures 4 et 6, la partie 3 du compas articulé en son milieu autour de l'axe 18, l'est aussi à chacune de ses extrémités, sur le pied 6 autour de l'axe 19 sur le pied 2 autour de l'axe 20.

Le blocage et l'écartement des pieds 2 et 6 s'obtiennent en exerçant une pression manuelle, de haut en bas, dans la zone de l'axe 21 de la partie 8 du compas (figure 4).

Cette poussée provoque le déploiement de la partie 3 du compas (figures 4 et 6) qui, par son action, par l'intermédiaire des axes 19 et 20, fait écarter les pieds 2 et 6.

L'action de poussée manuelle verticale sur l'axe 21 de la partie 8 du compas provoque le déploiement du dit compas, entraînant simultanément une force de réaction de l'axe 16, obligeant les pieds 2 et 6 à pivoter autour de l'axe 4 pour venir en butée sur un axe 5 limitant le pivotement.

La partie 8 du compas s'arc-boute alors autour de son axe 21 coopérant avec une butée 9, pour obtenir un blocage conférant une grande rigidité et stabilité au chevalet en position de travail.

La figure 6 représente les pieds 2 et 6 articulés autour de l'axe 4 solidaire de la traverse 1.

Les pieds 2 et 6 déployés prennent une position oblique grâce à des trous oblongs pratiqués dans le sens longitudinal dans les dits pieds traversés par l'axe 4 (figure 6 A).

Suivant figure 7, lorsque les pieds 2 et 6 sont déployés, le ressort 13 monté sur l'axe 4 est en position dite de repos.

Suivant figure 8, lorsque les pieds 2 et 6 d'une paire de chevalets sont repliés et logés dans leur traverse respective 1 en forme de U, ce même ressort 13, équipant un des deux chevalets vient s'enclencher automatiquement sur une épingle 14 prévue sur l'autre chevalet. La paire de chevalets forme alors un seul bloc équipé d'une poignée 15 (voir figure 3) facilitant sa préhension et son transport.

## Revendications

1. Paire de chevalets du type comprenant chacun une traverse (1), des pieds repliables et blocables (2) et (6) reliés entre eux à chacune des extrémités de la traverse par un compas (3) articulé à ses deux extrémités sur les pieds (2,6) et lui-même relié à la traverse (1) par un deuxième compas (8), également articulé à l'une extrémité en un point situé dans l'axe symétrique de la face intérieure de la traverse (1), pendant que son autre extrémité est articulée sur une équerre (7) elle-même solidaire dudit compas (3), lesdits deux compas étant disposés en Té et l'ensemble pieds-compas replié étant totalement escamotable dans le profil en U constituant ladite traverse.

2. Paire de chevalets, suivant la revendication 1, caractérisée en ce que l'un des deux chevalets comporte un ressort (13) qui vient s'enclencher automatiquement sur une épingle (14) équipant l'autre chevalet pour obtenir simultanément leur accouplement et l'immobilisation des ensembles pieds-compas repliés et logés dans le profil en U de la traverse (1).

## Claims

1. Pair of trestles each including a croospiece (1) folding, fixable legs (2 and 6) linked together at each end of the crosspiece by a hinge (3) articulated at its two ends on the legs (2 and 6) and itself linked to the crosspiece (1) by a second hinge (8), also articulated at one extremity at a point situated in the symetrical axis of the internal face of the crospiece (1) while the other end is articulated on a square attached to the hinge (3) the two hinges being arranged in a "T" and the whole hinge-leg arrangement being able to be folded away into the U-profile which makes up, the croospiece.

2. Pair of trestles, following claim (1) characterized by one of the two trestles having a spring (13) which is automatically engaged onto a pin (14) fitted on the other trestle to join them simultaneously and to immobilize the hinge-leg arrangements folded away in the U-profile ot the croospiece (1).

## Patentansprüche

1. Bockpaar, von dem jedes mit einem Querbalken (1) einziehbaren und festklemmbaren Füßen (2) und (6) versehen ist, wobei die Füße unter dich an jedem der Querbalkenenden durch eine Schere (3) verdunden sind, die an ihren beiden Enden (2 u 6) an den Füßen schwenkdar und selbst mit dem Querbalken (1) durch eine zweite Schere (8) verbunden ist, die ebenfalls an einem Ende schwenkbar ist.
und an einem Punkt in der symetrischen Achsenlinie der inneren Seite des Querbalken sitzt (1) während ihr anderes Ende an einem Winkel (7) schwenkbar ist, der selbst mit der Schere (3) verbunden ist, wobei die zwei benannten Scheren in der T-Form angelegt sind und die zusammengeklappte Füße/Schere-Gruppe total ins U-Profil einziehbar ist, das den genannten Querbalken darstellt.

2. Bockpaar, nach dem Patentanspruch (1) dadurch gekennzeichnet, daß einer der Böcke eine Feder (13) aufweist, die automatisch in einen auf dem anderen Bock eingerichteten Verschluß (14) einschappt, um gleichzeitig die Kupplung beider Böcke und die Blockierung der zusammengeklappten und in das U-Profil des Querbalken (1) aufgenommenen Füße/Schere-Gruppen, zu erreichen.
